# FASCICULE DE BREVET EUROPEEN

(11) **EP 1 808 821 B1**
(45) Date de publication et mention de la délivrance du brevet: **16.03.2011**
(21) Numéro de dépôt: 06126870.2
(22) Date de dépôt: 21.12.2006
(51) Int. Cl.: G07C 9/00

(54) **Système de sécurité appartenant à un dispositif d'interverrouillage comportant un ensemble de clés électroniques**
Sicherheitssystem für eine Verriegelungsvorrichtung mit einem elektronischen Schlüsselsatz
Security system for an interlocking device comprising a set of electronic keys

(30) Priorité: 23.12.2005 FR 0554072
(43) Date de publication de la demande: 18.07.2007
(73) Titulaire: Serv Trayvou Interverrouillage, 93100 Montreuil (FR)
(72) Inventeur: Duchesne, M. Frédéric, 95740, FREPILLON (FR)
(74) Mandataire: Kohn, Philippe

(56) Documents cités:
- EP-A- 1 331 329
- WO-A-97/15739
- CH-A5- 674 527
- US-A1- 2005 179 267

## Description

L'invention concerne un système de sécurité pour limiter à au moins un opérateur déterminé autorisé d'un ensemble d'opérateurs déterminés, l'autorisation d'actionnement d'un module principal de verrouillage, appartenant à un dispositif d'interverrouillage.

L'invention concerne plus particulièrement un système de sécurité pour limiter à au moins un opérateur déterminé autorisé d'un ensemble d'opérateurs déterminés, l'autorisation d'actionnement d'un module principal de verrouillage, appartenant à un dispositif d'interverrouillage, le système de sécurité comporte :
- au moins un module principal de verrouillage qui peut être actionné par au moins un opérateur déterminé autorisé entre une première position d'actionnement active, et une deuxième position d'actionnement inactive ;
- au moins un module secondaire de verrouillage qui comporte un lecteur de clés électroniques et une unité électronique de contrôle, le module secondaire de verrouillage pouvant être actionné par ledit opérateur déterminé autorisé au moyen d'une clé électronique dans laquelle est stocké un code lu par le lecteur, l'unité électronique de contrôle étant apte à mémoriser le code lu par le lecteur, et l'unité électronique de contrôle étant apte à comparer le code lu avec au moins une première liste prédéterminée de codes autorisés, le module secondaire de verrouillage étant actionné, lorsque le code lu est identifié comme étant un code autorisé, depuis un premier état de verrouillage dans lequel l'actionnement du module principal de verrouillage est interdit, vers un deuxième état de déverrouillage dans lequel l'actionnement du module principal de verrouillage est autorisé ;
- et un ensemble de clés électroniques dans chacune desquelles est stocké un code susceptible d'être autorisé distinct des codes susceptibles d'être autorisés stockés dans les autres clés électroniques, et en ce que les codes susceptibles d'être autorisés sont attribués individuellement à chacun des opérateurs déterminés de manière que chaque code autorisé corresponde à un unique opérateur déterminé.

Les mécanismes de verrouillage réciproque, aussi dits d'interverrouillage, sont largement utilisés dans diverses industries pour assurer que certains équipements industriels sont mis en oeuvre de manière sécurisée et/ou sont utilisés selon certaines procédures prédéterminées. La plupart de ces mécanismes sont actionnés au moyen de clés mécaniques, mais ils peuvent aussi être actionnés par d'autres moyens d'actionnement tels que des clés électroniques ou des moteurs électriques qui sont commandés par un interrupteur éloigné.

De manière générale, un mécanisme d'interverrouillage comporte au moins deux verrous dont chacun est généralement actionné par une clé mécanique ou électronique. Le mécanisme est conçu de manière que le deuxième verrou ne puisse être actionné qu'après l'actionnement du premier verrou.

Par ailleurs, les verrous à clé mécanique sont généralement conçus pour que dans une première position d'actionnement, la clé mécanique soit libre d'être retirée du verrou, tandis que dans une deuxième position d'actionnement, la clé mécanique soit prisonnière du verrou afin d'éviter son utilisation ailleurs.

Par exemple, pour un système comportant deux verrous à clé mécanique, les deux verrous sont agencés de manière qu'une clé mécanique soit toujours prisonnière d'un des deux verrous. Ainsi, si une première clé mécanique est nécessaire pour ouvrir une porte d'accès à une zone protégée, cette première clé mécanique ne peut être retirée du premier verrou dans lequel elle est prisonnière que si une deuxième clé mécanique est utilisée pour actionner le deuxième verrou qui commande l'alimentation d'une machine dangereuse présente dans la zone protégée. La deuxième clé mécanique est ainsi prisonnière du mécanisme tandis que la première clé mécanique peut être utilisée pour entrer dans la zone protégée. Ce système contraint donc un opérateur à éteindre la machine dangereuse avant de pouvoir entrer dans la zone protégée.

Un problème connu de ce type de mécanisme d'interverrouillage est qu'un deuxième opérateur est susceptible d'actionner le verrou avec une clé mécanique de rechange alors que le premier opérateur est toujours à l'intérieur de la zone protégée.

Le document US-A-2005/0.179.267 propose un système de sécurité pour limiter l'autorisation d'actionnement d'un module principal de verrouillage à un ensemble d'opérateurs déterminés autorisés qui sont chacun équipés d'une clé électronique à l'intérieur de laquelle est stocké un code autorisé individuel distinct des autres codes autorisés.

Cependant, le système de sécurité divulgué dans ce document ne résout pas le problème posé précédemment. Ainsi, un deuxième opérateur autorisé est susceptible d'actionner le verrou avec sa propre clé électronique alors que le premier opérateur est toujours à l'intérieur de la zone protégée.

Par ailleurs, de tels mécanismes d'interverrouillages sont aussi utilisés lorsque plusieurs utilisateurs pénètrent dans la zone protégée. Le mécanisme d'interverrouillage comporte alors un tableau de clés mécaniques. Chaque utilisateur qui entre dans la zone protégée actionne une clé mécanique et l'emporte avec lui. Ainsi, il n'est possible de remettre en marche la machine que lorsque tous les utilisateurs ont remis leur clé mécanique dans le tableau de clés.

Cependant, un autre problème connu de ce type de mécanisme d'interverrouillage est qu'un mécanisme spécifique doit être conçu et fabriqué pour chaque usage. Bien que certaines pièces de ces mécanismes soient standards, il est généralement nécessaire de concevoir et de fabriquer certaines autres pièces pour un usage unique. Ceci rend un tel mécanisme onéreux et difficile à réutiliser pour un autre usage.

La présente invention propose notamment d'améliorer la sécurité d'accès dans une zone sensible.

Pour remédier à ces problèmes, l'invention propose un système de sécurité du type décrit précédemment, caractérisé en ce que l'unité électronique de contrôle comporte une deuxième liste temporaire de codes autorisés sur laquelle est mémorisé le code lu par lecteur lors de l'actionnement du module principal de verrouillage vers sa deuxième position d'actionnement inactive, la deuxième liste temporaire de codes autorisés étant utilisée pour autoriser l'actionnement du module principal de verrouillage depuis sa deuxième position d'actionnement inactive vers sa première position d'actionnement active.

Selon d'autres caractéristiques de l'invention :
- l'unité électronique de contrôle comporte une deuxième liste temporaire de codes autorisés sur laquelle est mémorisé le code lu par le lecteur lors de l'actionnement du module principal de verrouillage vers sa deuxième position d'actionnement inactive, la deuxième liste temporaire de codes autorisés étant utilisée pour autoriser l'actionnement du module principal de verrouillage depuis sa deuxième position d'actionnement inactive vers sa première position d'actionnement active ;
- le système de sécurité comporte des moyens d'alerte qui se déclenchent lorsque l'unité électronique de contrôle détecte qu'un code non autorisé est stocké dans la clé électronique ;
- le lecteur du module secondaire de verrouillage est susceptible d'être commandé entre un état de veille dans lequel il n'est pas apte à lire le code stocké dans une clé électronique et un état actif dans lequel il est apte à lire le code stocké dans une clé électronique ;
- le module principal de verrouillage est actionné par l'intermédiaire d'une clé mécanique qui est introduite dans une serrure et qui est pivotante entre une première position angulaire extrême dans laquelle le module principal de verrouillage est en première position d'actionnement active et une deuxième position angulaire extrême dans laquelle le module principal de verrouillage est en deuxième position d'actionnement inactive, le lecteur du module secondaire de verrouillage étant activé lorsque la clé mécanique est pivotée dans une position angulaire intermédiaire ;
- le module principal de verrouillage comporte des moyens pour bloquer la clé mécanique dans sa position angulaire intermédiaire, qui sont déclenchés lorsque le code stocké dans la clé électronique est contrôlé comme non autorisé par l'unité électronique de contrôle ;
- l'unité électronique de contrôle est agencée à distance du lecteur du module secondaire de verrouillage ;
- chaque clé électronique comporte un transpondeur qui est apte à communiquer le code stocké au lecteur par l'intermédiaire d'ondes radio ;
- chaque clé électronique comporte une bande magnétique dans laquelle le code est stocké, et qui est apte à être lue par le lecteur ;
- chaque clé électronique comporte des connecteurs qui sont aptes à être branchées sur une prise complémentaire du lecteur de manière à communiquer le code stocké au lecteur par l'intermédiaire de signaux électriques.

L'invention concerne aussi un procédé de mise en oeuvre du système de sécurité, caractérisé en ce qu'il comporte successivement :
- une première étape d'entrée au cours de laquelle le code stocké dans la clé électronique de l'opérateur déterminé autorisé est lu par le lecteur, et au cours de laquelle le code lu est comparé avec la liste prédéterminée de codes autorisés ;
- une deuxième étape de déverrouillage du module secondaire qui est enclenchée lorsque le code lu au cours de la première étape est présent sur la première liste prédéterminée de codes autorisés, et au cours de laquelle le code lu est mémorisé par l'unité électronique de contrôle dans la deuxième liste temporaire de codes autorisés ;
- une troisième étape de verrouillage automatique du module secondaire de verrouillage qui est déclenchée lorsque le module principal de verrouillage a été actionné dans sa deuxième position d'actionnement inactive par l'opérateur déterminé autorisé ;
- une quatrième étape de sortie au cours de laquelle ledit code autorisé stocké dans la clé électronique dudit l'opérateur est lu par le lecteur, et au cours de laquelle le code lu est comparé à la deuxième liste temporaire des codes autorisés ;
- une cinquième étape de déverrouillage du module secondaire qui est déclenchée lorsque le code lu est présent dans la deuxième liste temporaire de codes autorisés ;
- une sixième étape de réinitialisation au cours de laquelle la deuxième liste temporaire de codes autorisés est effacée, et au cours de laquelle le module secondaire de verrouillage est rappelé vers son état de verrouillage.

Selon d'autres caractéristique du procédé :
- lors de la deuxième étape, au moins deux codes sont mémorisés sur la deuxième liste temporaire de codes autorisés, la cinquième étape étant déclenchée lorsque tous les codes mémorisés dans deuxième liste temporaire de codes autorisés ont été lus par le lecteur ;
- la troisième étape est enclenchée lorsque tous les codes lus par le lecteur lors de la deuxième étape sont présents sur la première liste prédéterminée de codes autorisés ;
- la troisième étape est enclenchée lorsqu'au moins un des codes lus par le lecteur lors de la deuxième étape est présent sur la première liste prédéterminée de codes autorisés.

D'autres caractéristiques et avantages apparaîtront au cours de la lecture de la description détaillée qui va suivre pour la compréhension de laquelle on se reportera aux dessins annexés parmi lesquels :
- la figure 1 représente schématiquement un système de sécurité réalisé selon les enseignements de l'invention ;
- la figure 2 est un schéma-bloc qui représente un procédé de mise en oeuvre du système de sécurité selon les enseignements de l'invention.

Par la suite des éléments identiques, analogues ou similaires seront indiqués par des mêmes numéros de référence.

On a représenté schématiquement à la figure 1 un système de sécurité 10 appartenant à un dispositif d'interverrouillage. Le système de sécurité 10 comporte un module principal de verrouillage 12 et un module secondaire de verrouillage 14.

Le module principal de verrouillage 12 peut être actionné par un opérateur au moyen d'une clé mécanique 16 entre une première position d'actionnement dite active et une deuxième position d'actionnement dite inactive. A cet effet, le module principal de verrouillage 12 comporte une serrure 18 qui est destinée à recevoir la clé mécanique 16.

La clé mécanique 16 est apte à pivoter dans la serrure 18 entre une première position angulaire extrême dans laquelle le module principal de verrouillage 12 est en première position d'actionnement active, et une deuxième position angulaire extrême dans laquelle le module principal de verrouillage 12 est en deuxième position d'actionnement inactive.

Dans sa première position angulaire extrême, la clé mécanique 16 est libre d'être retirée de la serrure 18, tandis que dans sa deuxième position angulaire extrême, la clé mécanique 16 est prisonnière de la serrure 18, c'est-à-dire qu'il n'est pas possible de retirer la clé mécanique 16 de la serrure 18 avant de l'avoir fait pivoter dans sa première position angulaire extrême libre.

Le module secondaire de verrouillage 14 peut être actionné au moyen d'une clé électronique 20 depuis un premier état de verrouillage dans lequel l'actionnement du module principal de verrouillage 12 est interdit, vers un deuxième état de déverrouillage dans lequel l'actionnement du module principal de verrouillage 12 est autorisé.

Par exemple, le module secondaire de verrouillage 14 commande une butée escamotable (non représentée) entre une position de blocage dans laquelle elle immobilise la clé mécanique 16 et une position escamotée dans laquelle la clé mécanique 16 est libre de pivoter. La butée escamotable est par exemple apte à bloquer un élément mobile dont les déplacements sont commandés par la clé mécanique 16.

Le retour vers le premier état de verrouillage 12 du module secondaire de verrouillage 14 est réalisé automatiquement à l'issue d'une durée de temporisation

Selon une variante de l'invention, le retour vers le premier état de verrouillage est réalisé automatiquement après l'actionnement du module principal de verrouillage 12.

Le système de sécurité 10 comporte aussi des moyens (non représentés) pour détecter la position d'actionnement, active ou inactive, du module principal de verrouillage 12.

Par exemple, le module principal de verrouillage 12 comporte un pêne qui est commandé par la clé mécanique 16 en coulissement ou en rotation entre la première position d'actionnement active et la deuxième position d'actionnement inactive. Le pêne porte une came qui coopère avec un suiveur de came. Le suiveur de came est lui-même relié mécaniquement à un capteur de position qui est apte à transmettre à l'unité électronique de contrôle 24 la position du suiveur de came correspondant à la position d'actionnement soit active, soit inactive du module principal de verrouillage 12.

Le module secondaire de verrouillage 14 comporte un lecteur 22 de clés électroniques 20 et une unité électronique de contrôle 24.

L'unité électronique de contrôle 24 est ici agencée à distance du lecteur 22, il s'agit par exemple d'un ordinateur central distant qui gère un réseau de systèmes de sécurité similaires.

Selon une variante non représentée de l'invention, l'unité électronique de contrôle 24 est agencée à proximité du lecteur 22 par exemple dans un même boîtier.

Selon encore une autre variante de l'invention, l'unité électronique de contrôle 24 est agencé pour partie à proximité du lecteur 22, par exemple dans le même boîtier, et pour partie à distance du lecteur 22, par exemple dans un ordinateur distant. Ainsi une partie des étapes du procédé de mise en oeuvre du système de sécurité 10 sont traitées à proximité du lecteur 22 tandis qu'une autre partie des opérations sont traitées par un ordinateur distant.

Le lecteur 22 de clés électroniques 20 est apte à lire des informations stockées dans les clés électroniques 20. Un code "C" est notamment stocké dans chaque clé électronique 20. Le lecteur 22 comporte aussi des moyens pour communiquer à l'unité électronique de contrôle 24, les informations lues sur les clés électroniques 20, et notamment le code lu "C". Le lecteur 22 est ici relié électriquement à l'unité électronique de contrôle 24 par l'intermédiaire d'une ligne électrique 26 de manière à envoyer à l'unité électronique de contrôle 24 des signaux électriques représentatifs des informations lues.

Selon une variante non représentée de l'invention, le lecteur 22 communique les informations à l'unité électronique de contrôle 24 par l'intermédiaire d'ondes radios ou par des signaux optiques ou par l'intermédiaire de tout autre medium adapté.

L'unité électronique de contrôle 24 est apte à commander le module secondaire de verrouillage 14 entre son premier état de verrouillage et son deuxième état de déverrouillage en fonction du code "C" lu par le lecteur 22.

Le système de sécurité 10 comporte un ensemble de "n" clés électroniques 20. Le nombre "n" de clés électroniques 20 est déterminé. Dans chacune des clés électroniques 20 est stocké un code "Ci" susceptible d'être autorisé distinct des codes susceptibles d'être autorisés "Cj" stockés dans les autres clés électroniques 20 de l'ensemble. Ainsi, il existe autant de codes susceptibles d'être autorisés distincts "C1...Cn" que de clés électroniques 20 dans l'ensemble de clés électroniques 20. On comprendra qu'un code susceptible d'être autorisé "Ci" est un code qui peut être lu par le lecteur 22.

Les codes susceptibles d'être autorisés "C" sont attribués individuellement à un ensemble de "n" opérateurs "O1...On" déterminés de manière que chaque code susceptible d'être autorisé "Ci" corresponde à un unique opérateur "Oi" déterminé, et de manière que chaque opérateur déterminé "Oi" soit identifié par un unique code "Ci".

Une première liste prédéterminée de codes autorisés "LCA1" est enregistrée dans l'unité électronique de contrôle 24. Au moins un ou plusieurs codes autorisés distincts "C1...Ci" parmi les "n" codes susceptibles d'être autorisés sont enregistrés dans la première liste prédéterminée de codes autorisés "LCA1".

La première liste prédéterminée "LCA1" est susceptible d'être modifiée pour chaque utilisation par un administrateur.

L'unité électronique de contrôle 24 est apte à comparer le code "Ci" lu par le lecteur 22 avec la première liste prédéterminée de codes autorisés "LCA1". Lorsque le code lu "Ci" est présent sur la première liste prédéterminée de codes autorisés "LCA1", le code lu "Ci" est alors identifié comme étant un code autorisé.

La comparaison avec la première liste prédéterminée de codes autorisés "LCA1" est utilisée pour autoriser un opérateur déterminé autorisé "Oi" à actionner le module principal de verrouillage 12 depuis sa première position d'actionnement active vers sa deuxième position d'actionnement inactive.

L'unité électronique de contrôle 24 est aussi apte à mémoriser le code lu "Ci" par le lecteur 22 dans une deuxième liste temporaire de codes autorisés "LCA2". Plus particulièrement, l'unité électronique de contrôle 24 mémorise le code lu "Ci" par le lecteur 22 lorsque le module secondaire 14 est déverrouillé pour permettre l'actionnement du module principal de verrouillage 12 depuis sa première position d'actionnement active vers sa deuxième position d'actionnement inactive.

Cette deuxième liste temporaire "LCA2" est susceptible de comporter un nombre de codes autorisés différent, supérieur ou inférieur, du nombre de codes autorisés contenus dans la première liste prédéterminée "LCA1". Mais il est aussi possible que les deux liste de codes autorisés "LCA1" et "LCA2" comportent le même nombre de codes autorisés.

Cette deuxième liste temporaire "LCA2" est utilisée lorsqu'un opérateur autorisé déterminé "Oi" veut faire revenir le module principal de verrouillage 12 depuis sa deuxième position d'actionnement inactive vers sa première position d'actionnement active. Lorsque le code lu "Ci" est présent sur la deuxième liste temporaire de codes autorisés "LCA2", le code lu"Ci" est alors identifié comme étant un code autorisé.

La deuxième liste temporaire de codes autorisés "LCA2" est destinée à être réinitialisée lorsque le module principal de verrouillage 12 est commandé depuis sa deuxième position d'actionnement inactive vers sa première position d'actionnement active.

Selon une variante de l'invention, l'unité électronique de contrôle 24 peut aussi mémoriser d'autres informations, telle que l'heure à laquelle le lecteur 22 a lu la clé électronique 20.

Ainsi, l'unité électronique de contrôle 24 compare le code lu "Ci" avec la première liste prédéterminée "LCA1" lorsque le module principal de verrouillage 12 est en position active, elle compare le code lu "Ci" avec la deuxième liste temporaire "LCA2" lorsque le module principal de verrouillage 12 est en position inactive. La première liste prédéterminée "LCA1" est ainsi une liste des codes autorisés à "désactiver" le module principal de verrouillage 12, tandis que la deuxième liste temporaire "LCA2" est une liste des codes autorisés à "activer" le module principal de verrouillage 12.

Par ailleurs, le lecteur 22 du module secondaire de verrouillage 14 est susceptible d'être commandé depuis un état de veille dans lequel il n'est pas apte à lire le code "C" stocké dans la clé électronique 20 vers un état actif dans lequel il est apte à lire le code "C" stocké dans la clé électronique 20.

A cet effet, la serrure 18 du module principal 12 comporte des moyens d'activation (non représentés) du lecteur 22 qui sont déclenchés lorsque la clé mécanique 16 est pivotée dans une position angulaire intermédiaire.

Le lecteur 22 est ensuite commuté automatiquement vers son état de veille par exemple lorsque le lecteur 22 est resté inutilisé pendant une durée déterminée de temporisation ou lorsque le module principal de verrouillage 12 a été actionné avant la fin de la durée de temporisation. La mise en veille du lecteur 22 permet de diminuer la consommation d'énergie du système de sécurité 10 lorsque le lecteur 22 n'est pas utilisé.

Le système de sécurité 10 comporte aussi des moyens (non représentés) pour bloquer la clé mécanique 16 en position angulaire intermédiaire qui sont déclenchés lorsque l'unité électronique de contrôle 24 détecte qu'un opérateur a tenté d'actionner le module secondaire de verrouillage 14 avec une clé électronique 20 dans laquelle est stocké un code non autorisé. Ainsi, l'opérateur qui a tenté d'actionner frauduleusement le module principal de verrouillage 12 ne peut pas récupérer sa clé mécanique 16 en la pivotant vers sa première position angulaire extrême. Par exemple, une deuxième butée escamotable est agencée dans le module principal de verrouillage 12.

Selon une variante non représentée de l'invention qui est combinable avec le mode de réalisation précédemment décrit, le système de sécurité 10 comporte aussi une alarme qui est déclenchée lorsque qu'un opérateur a tenté d'actionner le module secondaire de verrouillage 14 avec une clé électronique 20 dans laquelle est stocké un code non autorisé. L'alarme est par exemple apte à alerter un service de sécurité.

Selon une autre variante de l'invention qui est combinable avec le mode de réalisation et la variante précédemment décrits, le code non autorisé est mémorisé sur une troisième liste de codes non autorisés de manière que l'on puisse identifier l'opérateur qui a tenté d'actionner frauduleusement le module secondaire de verrouillage 14 sans y être autorisé.

Les clés électroniques 20 ont ici la forme d'un badge ou d'une carte qui comporte un transpondeur (non représenté) qui est apte à communiquer à distance avec le lecteur 22 par l'intermédiaire d'ondes radio. Le code "C" est alors stocké dans une mémoire du transpondeur.

Selon une variante non représentée de l'invention, les moyens de stockage du code "C" sont constitués d'une bande magnétique qui est agencée sur la clé électronique 20. Le lecteur 22 est alors un lecteur de bande magnétique.

Selon une autre variante non représentée de l'invention, les moyens de stockage du code "C" sont constitués par une mémoire qui comporte des connecteurs qui sont aptes à être reliés électriquement à une prise complémentaire du lecteur de manière à communiquer le code "C" au lecteur 22 par l'intermédiaire de signaux électriques. Par exemple, la clé électronique 20 est une clé dite "USB".

Selon encore une autre variante non représentée, le code "C" est stocké dans la clé électronique 20 sous la forme d'un code barre qui est apte à être lu par le lecteur 22.

On comprendra que le code "C" peut être stocké dans la clé électronique 20 et communiqué au lecteur 22 par tout autre medium adapté.

On décrit à présent un procédé de mise en oeuvre du système de sécurité 10 ainsi décrit. Ce procédé est représenté à la figure 2.

Par exemple, le module principal de verrouillage 12 permet d'éteindre ou d'allumer une machine qui est agencée à l'intérieur d'un périmètre de sécurité qui est protégé par une enceinte de sécurité. Ainsi dans la première position d'actionnement active du module principal de verrouillage 12, la machine est en fonctionnement, tandis que dans la deuxième position d'actionnement inactive du module principal de verrouillage 12, la machine est arrêtée. Ainsi la première liste prédéterminée "LCA1" est la liste des codes autorisés à éteindre la machine, tandis que la deuxième liste temporaire "LCA2" est la liste des codes autorisés à redémarrer la machine.

Avant de pénétrer dans l'enceinte, l'opérateur "Oi" déterminé autorisé insère la clé mécanique 16 dans la serrure 18. La clé mécanique 16 est alors dans sa première position angulaire extrême. L'opérateur "Oi" pivote ensuite la clé mécanique 16 vers sa position angulaire intermédiaire de manière à faire passer le lecteur 22 depuis son état de veille vers sont état actif.

Lors d'une première étape "E1" d'entrée, l'opérateur "Oi" présente ensuite sa clé électronique 20 au lecteur 22. Le code autorisé "Ci" stocké dans la clé de l'opérateur "Oi" est lu par le lecteur 22. Le code lu "Ci" est alors transmis à l'unité électronique de contrôle 24.

L'unité électronique de contrôle 24 effectue alors l'opération de comparaison du code lu "Ci" avec la première liste prédéterminée de codes autorisés "LCA1".

La première liste prédéterminée de codes autorisés "LCA1" est susceptible de comporter plus d'un code autorisé.

Si le code lu "Ci" n'est pas autorisé, une deuxième alternative "E2bis" est déclenchée au cours de laquelle les moyens d'alarme et de blocage de la clé mécanique 16 sont déclenchés.

Si le code lu "Ci" est autorisé, une deuxième étape "E2" de déverrouillage du module secondaire 14 est alors enclenchée au cours de laquelle l'unité électronique de contrôle 24 commande le module secondaire de verrouillage 14 vers son état déverrouillé.

L'opérateur "Oi" est alors autorisé à faire pivoter la clé mécanique 16 dans sa deuxième position angulaire extrême de manière à actionner le module principal de verrouillage 12 dans sa deuxième position d'actionnement inactive. La machine est alors arrêtée.

Lors de la deuxième étape "E2", le code "Ci" lu par le lecteur 22 est mémorisé dans la deuxième liste temporaire de codes autorisés "LCA2". Avant cette opération, la liste temporaire de codes autorisés "LCA2" était vierge. Ainsi, le seul code enregistré sur la liste temporaire "LCA2" est le code lu "Ci".

Lors d'une troisième étape "E3" de verrouillage automatique qui est déclenchée lorsque le module principal de verrouillage 12 est dans sa deuxième position d'actionnement inactive, le module secondaire de verrouillage 14 est rappelé automatiquement vers son état de verrouillage. L'opérateur "Oi" peut donc pénétrer en toute sécurité à l'intérieur de l'enceinte car la clé mécanique 16 est bloquée dans sa deuxième position angulaire extrême.

Lors d'une quatrième étape "E4" de sortie, si le lecteur 22 est revenu dans son état de veille, l'opérateur "Oi" pivote la clé mécanique 16 depuis sa deuxième position angulaire extrême vers sa position angulaire intermédiaire de manière à faire passer le lecteur 22 depuis son état de veille jusqu'à son état actif.

Puis l'opérateur "Oi" présente sa clé électronique 20 au lecteur 22. Le code "Ci" est lu par le lecteur 22, puis il est transmis à l'unité électronique de contrôle 24. Le module principal de verrouillage 12 étant dans sa position inactive, l'unité électronique de contrôle 24 compare le code lu "Ci" avec la deuxième liste temporaire de codes autorisés "LCA2".

Si il s'agit d'un deuxième opérateur "Oj", le code "Cj" qui est stocké dans sa clé électronique 20 est différent du code "Ci" qui a été mémorisé sur la deuxième liste temporaire "LCA2" lors de la première étape "E1". Le deuxième code "Cj" est donc identifié par l'unité électronique de contrôle 24, comme étant un code non autorisé. Le deuxième opérateur "Oj" ne peut donc pas actionner le module principal de verrouillage 12, et la machine reste donc à l'arrêt.

Si il s'agit du même opérateur "Oi" que celui qui est entré dans l'enceinte, le code lu "Ci" est identifié comme étant un code autorisé car il s'agit du code mémorisé lors de la première étape "E1".

Ainsi, seul l'opérateur "Oi" qui est entré dans l'enceinte est autorisé à redémarrer la machine en utilisant sa clé électronique 20 qui est la seule dans laquelle est stocké le code déterminé "Ci" qui est mémorisé dans la deuxième liste temporaire "LCA2".

Une cinquième étape "E5" de déverrouillage du module secondaire de verrouillage 14 est alors enclenchée. L'opérateur est autorisé à actionner le module principal de verrouillage 12 vers sa première position active en pivotant la clé mécanique 16 vers sa première position angulaire extrême. La machine est alors de nouveau en fonctionnement.

Puis, lors d'une sixième étape "E6" de réinitialisation qui est déclenchée lorsque le module principal de verrouillage 12 a été actionné dans sa première position d'actionnement active, la deuxième liste temporaire de codes autorisés "LCA2" est réinitialisée, c'est-à-dire qu'elle est entièrement effacée, de manière que le procédé soit prêt à être mis en oeuvre une nouvelle fois.

Au cours de cette sixième étape "E6", le module secondaire de verrouillage 14 est rappelé automatiquement vers son état de verrouillage.

Selon un deuxième mode de réalisation de l'invention, une pluralité de codes "C1...Ci" sont mémorisés dans la deuxième liste temporaire de codes autorisés "LCA2".

C'est par exemple le cas lorsqu'une équipe de plusieurs opérateurs autorisés "O1...Oi" doit entrer dans l'enceinte, par exemple pour réaliser des opérations d'entretien ou de réparation de la machine. Il est alors nécessaire de s'assurer que tous les opérateurs "O1...Oi" sont sortis de l'enceinte de sécurité avant de redémarrer la machine.

Les codes "C1...Ci" de tous les opérateurs "O1...Oi" qui doivent entrer sont alors préalablement enregistrés sur la première liste prédéterminée de codes autorisés "LCA1".

Dans ce mode de réalisation du procédé, la première liste prédéterminée de codes autorisés "LCA1" est susceptible de comporter un nombre de codes "C1...Cn" plus grand que le nombre d'opérateurs "O1...Oi" qui doivent entrer.

Ainsi, lors de la première étape "E1", avant d'actionner le module principal de sécurité 12, tous les opérateurs qui doivent entrer présentent leur clé électronique 20 au lecteur 22.

Lors de la deuxième étape "E2", l'unité électronique de contrôle 24 mémorise ainsi tous les codes lus "C1...Ci" dans la deuxième liste temporaire de codes autorisés "LCA2".

Lors de la quatrième étape "E4" de sortie, tous les opérateurs "O1...Oi" doivent présenter leur clé électronique 20 au lecteur 22 pour que le module principal de verrouillage 12 puisse être actionné. Plus particulièrement, lors de l'opération de comparaison de sortie, l'unité électronique de contrôle 24 ne déverrouille le module secondaire de verrouillage 14 qu'à la condition que toutes les clés électroniques 20 correspondant aux codes "C1...Ci" mémorisés sur la deuxième liste temporaire "LCA2" ait été lus par le lecteur 22. Si il manque un code lu "Cj", correspondant à un opérateur "Oj" manquant, l'unité électronique de contrôle 24 ne commande pas le module secondaire de verrouillage 14 dans son état de déverrouillage et il n'est pas possible de redémarrer la machine.

Lors de la sixième étape "E6", les codes mémorisés "C1...Ci" sont effacés de la deuxième liste temporaire "LCA2" au fur et à mesure que les clés électroniques 20 correspondantes sont lues par le lecteur 22.

Selon une variante de l'invention, au cours de la sixième étape "E6" les codes mémorisés "Ci...Cj" sont tous effacés simultanément une fois que les clés électroniques 20 correspondantes ont toutes été lues par le lecteur 22.

Ce procédé permet notamment d'empêcher qu'un opérateur ne soit "oublié" à l'intérieur de l'enceinte avant de remettre en marche la machine.

Selon une variante du deuxième mode de réalisation de l'invention, la première liste prédéterminée de codes autorisés "LCA1" comporte les codes "C1...Ci" de tous les opérateurs "O1...Oi" qui doivent entrer mais uniquement les codes "C1...Ci" des opérateurs "O1...Oi" qui doivent entrer. La deuxième étape "E2" du procédé n'est alors enclenchée que lorsque tous les codes "C1...Ci" enregistrés sur la première liste prédéterminée "LCA1" mais uniquement ces codes "C1...Ci" ont été lus par le lecteur 22 lors de la première étape "E1".

Selon une autre variante du deuxième mode de réalisation du procédé, la première liste prédéterminée de codes autorisés "LCA1" comporte au moins un code "C1" d'un des opérateurs "O1...Oi" qui doivent rentrer. Les autres opérateurs "O2...0i" sont par exemple des personnes invitées. La deuxième étape "E2" est enclenchée lorsqu'au moins un des codes "C1...Ci" lus par le lecteur 22 est enregistré sur la première liste prédéterminée "LCA1". Les autres codes "C2...Ci" sont mémorisés sur la deuxième liste temporaire lors de la deuxième étape "E2" du procédé. Ainsi, pour actionner de nouveau le module principal de verrouillage 12 vers sa première position d'actionnement active, il est nécessaire que tous les codes "C1...Ci" mémorisés sur la deuxième liste temporaire "LCA2" soient lus par le lecteur 22.

Ainsi, les opérateurs "O2...Oi" qui n'étaient pas autorisés à éteindre la machine, sont en revanche autorisés à redémarrer la machine, mais seulement si tous les opérateurs "O1...Oi" dont le code "O1...Oi" est contenu dans la deuxième liste temporaire "LCA2" ont fait lire leur clé électronique 20 au lecteur 22.

Dans ce cas, pour éviter que les moyens d'alarme ou de blocage ne soient déclenchés lors de la première étape "E1", l'opérateur "O1" autorisé à entrer est le premier à faire lire par le lecteur 22 sa clé électronique 20 dans laquelle est stocké le code autorisé "C1". Lorsque l'unité électronique de contrôle 24 a identifié le premier code lu "C1" comme étant autorisé à entrer, les moyens d'alarme ou de blocage sont désactivés. Ainsi, les autres opérateurs "O2...Oi" peuvent faire lire par le lecteur 22 leur clé électronique 20 dans laquelle un code non autorisé à entrer est stocké sans que les moyens d'alarme ou de blocage ne se déclenchent.

Selon une autre variante de l'invention, les moyens d'alarme sont déclenchés après une durée de temporisation suffisante pour que tous les opérateurs puissent faire lire leur clé électronique 20 par le lecteur 22. Ainsi, les clés électroniques 20 peuvent être lues dans n'importe quel ordre sans que les moyens d'alarme ne soient déclenchés.

Selon encore une autre variante applicable à tous les modes de réalisation, l'unité électronique de contrôle 24 conditionne l'actionnement du module secondaire de verrouillage vers son état déverrouillé à des conditions supplémentaires de sécurité. Par exemple, si l'atmosphère à l'intérieur de l'enceinte de sécurité n'est pas viable, un détecteur peut envoyer un signal d'alerte à l'unité électronique de contrôle 24 qui bloque alors le module secondaire de verrouillage 14 dans son état verrouillé jusqu'à ce que l'atmosphère soit viable. Tant que le module secondaire de verrouillage 14 est bloqué dans son état verrouillé, les opérateurs autorisés ne peuvent pas déverrouiller le module secondaire de verrouillage 14 avec leur clé électronique 20.

## Revendications

1. Système de sécurité (10) pour limiter à au moins un opérateur déterminé autorisé (Oi) d'un ensemble d'opérateurs déterminés (O1, On), l'autorisation d'actionnement d'un module principal de verrouillage (12), appartenant à un dispositif d'interverrouillage, le système de sécurité (10) comporte:
- au moins un module principal de verrouillage (12) qui peut être actionné par au moins un opérateur déterminé autorisé (Oi) entre une première position d'actionnement active, et une deuxième position d'actionnement inactive ;
- au moins un module secondaire de verrouillage (14) qui comporte un lecteur (22) de clés électroniques (20) et une unité électronique de contrôle (24), le module secondaire de verrouillage (14) pouvant être actionné par ledit opérateur déterminé autorisé (Oi) au moyen d'une clé électronique (20) dans laquelle est stocké un code (Ci) lu par le lecteur (22), l'unité électronique de contrôle (24) étant apte à mémoriser le code (Ci) lu par le lecteur (22), et l'unité électronique de contrôle (24) étant apte à comparer le code lu (Ci) avec au moins une première liste prédéterminée de codes autorisés (LCA1), le module secondaire de verrouillage (14) étant actionné, lorsque le code lu (Ci) est identifié comme étant un code autorisé, depuis un premier état de verrouillage dans lequel l'actionnement du module principal de verrouillage (12) est interdit, vers un deuxième état de déverrouillage dans lequel l'actionnement du module principal de verrouillage (12) est autorisé ;
- et un ensemble de clés électroniques (20) dans chacune desquelles est stocké un code susceptible d'être autorisé (Ci) distinct des codes susceptibles d'être autorisés (Cj) stockés dans les autres clés électroniques (20), et en ce que les codes susceptibles d'être autorisés (C1, Cn) sont attribués individuellement à chacun des opérateurs déterminés (O1, On) de manière que chaque code autorisé (Ci) corresponde à un unique opérateur déterminé (Oi),
**caractérisé en ce que** l'unité électronique de contrôle (24) comporte une deuxième liste temporaire de codes autorisés (LCA2) sur laquelle est mémorisé le code (Ci) lu par le lecteur (22) lors de l'actionnement du module principal de verrouillage (12) vers sa deuxième position d'actionnement inactive, la deuxième liste temporaire de codes autorisés (LCA2) étant utilisée pour autoriser l'actionnement du module principal de verrouillage (12) depuis sa deuxième position d'actionnement inactive vers sa première position d'actionnement active.

2. Système de sécurité (10) selon la revendication 1, **caractérisé en ce qu'**il comporte des moyens d'alerte qui se déclenchent lorsque l'unité électronique de contrôle (24) détecte qu'un code non autorisé est stocké dans la clé électronique (20).

3. Système de sécurité (10) selon l'une quelconque des revendications précédentes, **caractérisé en ce que** le lecteur (22) du module secondaire de verrouillage (14) est susceptible d'être commandé entre un état de veille dans lequel il n'est pas apte à lire le code (Ci) stocké dans une clé électronique (20) et un état actif dans lequel il est apte à lire le code (Ci) stocké dans une clé électronique (20).

4. Système de sécurité (10) selon la revendication précédente, **caractérisé en ce que** le module principal de verrouillage (12) est actionné par l'intermédiaire d'une clé mécanique (16) qui est introduite dans une serrure (18) et qui est pivotante entre une première position angulaire extrême dans laquelle le module principal de verrouillage (12) est en première position d'actionnement active et une deuxième position angulaire extrême dans laquelle le module principal de verrouillage (12) est en deuxième position d'actionnement inactive,
et **en ce que** le lecteur (22) du module secondaire de verrouillage (14) est activé lorsque la clé mécanique (16) est pivotée dans une position angulaire intermédiaire.

5. Système de sécurité (10) selon la revendication précédente prise en combinaison avec la revendication 2, **caractérisé en ce que** le module principal de verrouillage (12) comporte des moyens pour bloquer la clé mécanique (16) dans sa position angulaire intermédiaire, qui sont déclenchés lorsque le code (Ci) stocké dans la clé électronique (20) est contrôlé comme non autorisé par l'unité électronique de contrôle (24).

6. Système de sécurité (10) selon l'une quelconque des revendications précédentes, **caractérisé en ce que** l'unité électronique de contrôle (24) est agencée à distance du lecteur (22) du module secondaire de verrouillage (14).

7. Système de sécurité (10) selon l'une quelconque des revendications précédentes, **caractérisé en ce que** chaque clé électronique (20) comporte un transpondeur qui est apte à communiquer le code stocké (Ci) au lecteur (22) par l'intermédiaire d'ondes radio.

8. Système de sécurité (10) selon l'une quelconque des revendications 1 à 6, **caractérisé en ce que** chaque clé électronique (20) comporte une bande magnétique dans laquelle le code (Ci) est stocké, et qui est apte à être lue par le lecteur (22).

9. Système de sécurité (10) selon l'une quelconque des revendications 1 à 6, **caractérisé en ce que** chaque clé électronique (20) comporte des connecteurs qui sont aptes à être branchées sur une prise complémentaire du lecteur (22) de manière à communiquer le code stocké (Ci) au lecteur par l'intermédiaire de signaux électriques.

10. Procédé de mise en oeuvre du système de sécurité (10) selon l'une quelconque des revendications précédentes, **caractérisé en ce qu'**il comporte successivement :
- une première étape d'entrée (E1) au cours de laquelle le code stocké (Ci) dans la clé électronique (20) de l'opérateur déterminé autorisé (Oi) est lu par le lecteur (22), et au cours de laquelle le code lu (Ci) est comparé avec la liste prédéterminée de codes autorisés (LCA1);
- une deuxième étape (E2) de déverrouillage du module secondaire qui est enclenchée lorsque le code lu (Ci) au cours de la première étape (E1) est présent sur la première liste prédéterminée de codes autorisés (LCA1), et au cours de laquelle le code lu (Ci) est mémorisé par l'unité électronique de contrôle (24) dans la deuxième liste temporaire de codes autorisés (LCA2) ;
- une troisième étape (E3) de verrouillage automatique du module secondaire de verrouillage (14) qui est déclenchée lorsque le module principal de verrouillage (12) a été actionné dans sa deuxième position d'actionnement inactive par l'opérateur déterminé autorisé (Oi);
- une quatrième étape (E4) de sortie au cours- de laquelle ledit code autorisé (Ci) stocké dans la clé électronique (20) dudit l'opérateur (Oi) est lu par le lecteur (22), et au cours de laquelle le code lu (Ci) est comparé à la deuxième liste temporaire des codes autorisés (LCA2) ;
- une cinquième étape (E5) de déverrouillage du module secondaire qui est déclenchée lorsque le code lu (Ci) est présent dans la deuxième liste temporaire de codes autorisés (LCA2) ;
- une sixième étape (E6) de réinitialisation au cours de laquelle la deuxième liste temporaire de codes autorisés (LCA2) est effacée, et au cours de laquelle le module secondaire de verrouillage (14) est rappelé vers son état de verrouillage.

11. Procédé selon la revendication précédente, **caractérisé en ce que** lors de la deuxième étape (E2), au moins deux codes (C1, Ci) sont mémorisés sur la deuxième liste temporaire de codes autorisés (LCA2), la cinquième étape (E5) étant déclenchée lorsque tous les codes (C1, Ci) mémorisés dans deuxième liste temporaire de codes autorisés (LCA2) ont été lus par le lecteur (22).

12. Procédé selon la revendication précédente, **caractérisé en ce que** la troisième étape (E3) est enclenchée lorsque tous les codes (C1, Ci) lus par le lecteur (22) lors de la deuxième étape (E2) sont présents sur la première liste prédéterminée de codes autorisés (LCA1).

13. Procédé selon la revendication 10, **caractérisé en ce que** la troisième étape est enclenchée lorsqu'au moins un des codes (C1, Ci) lu par le lecteur (22) lors de la deuxième étape (E2) est présent sur la première liste prédéterminée de codes autorisés (LCA1).

## Claims

1. Safety system (10) to limit to at least one authorised specific operator (Oi) out of a series of specific operators (O1, On) the authorisation to activate a main locking module (12) which belongs to an interlocking device, the safety system (10) comprises:
- at least one main locking module (12) which can be activated by at least one authorised specific operator (Oi), between a first, active activating position, and a second, inactive activating position;
- at least one secondary locking module (14) which comprises a reader (22) for electronic keys (20) and an electronic control unit (24), the secondary locking module (14) being able to be activated by the said authorised specific operator (Oi) by means of an electronic key (20), in which there is stored a code (Ci) which is read by the reader (22), the electronic control unit (24) being able to store the code (Ci) which is read by the reader (22) and the electronic control unit (24) being able to compare the code which is read (Ci) with at least a first predetermined list of authorised codes (LCA1), the secondary locking module (14) being activated, when the code which is read (Ci) is identified as being an authorised code, from a first, locking state, in which the activation of the main locking module (12) is prohibited, to a second, unlocking state, in which the activation of the main locking module (12) is authorised;
- and a series of electronic keys (20), in each of which there is stored a code (Ci) which can be authorised, and is distinct from the codes which can be authorised (Cj) which are stored in the other electronic keys (20), and in that the codes which can be authorised (C1, Cn) are allocated individually to each of the specific operators (O1, On), such that each authorised code (Ci) corresponds to a single specific operator (Oi),
**characterised in that** the electronic control unit (24) comprises a second, temporary list of authorised codes (LCA2) in which there is stored the code (Ci) which is read by the reader (22) during the activation of the main locking module (12) to its second, inactive activation position, the second, temporary list of authorised codes (LCA2) being used to authorise the activation of the main locking module (12) from its second, inactive activation position, to its first, active activation position.

2. Safety system (10) according to claim 1, **characterised in that** it comprises alert means which are triggered when the electronic control unit (24) detects that a non-authorised code is stored in the electronic key (20).

3. Safety system (10) according to either of the preceding claims, **characterised in that** the reader (22) for the secondary locking module (14) can be commanded between a standby state in which it cannot read the code (Ci) which is stored in an electronic key (20), and an active state in which it can read the code (Ci) which is stored in an electronic key (20).

4. Safety system (10) according to the preceding claim, **characterised in that** the main locking module (12)is activated by means of a mechanical key (16) which is introduced into a lock (18), and which pivots between a first extreme angular position, in which the main locking module (12) is in the first, active activating position, and a second extreme angular position, in which the main locking module (12) is in the second, inactive activating position,
and **in that** the reader (22) of the secondary locking module (194) is activated when the mechanical key (16) is pivoted into an intermediate angular position.

5. Safety system (10) according to the preceding claim, taken in combination with claim 2, **characterised in that** the main locking module (12) comprises means for blocking the mechanical key (16) in its intermediate angular position, which are triggered when the code (Ci) which is stored in the electronic key (20) is controlled as being non-authorised by the electronic control unit (24).

6. Safety system (10) according to any one of the preceding claims, **characterised in that** the electronic control unit (24) is disposed spaced from the reader (22) of the secondary locking module (14).

7. Safety system (10) according to any one of the preceding claims, **characterised in that** each electronic key (20) comprises a transponder which can communicate the stored code (Ci) to the reader (22) by means of radio waves.

8. Safety system (10) according to any one of claims 1 to 6, **characterised in that** each electronic key (20) comprises a magnetic strip in which the code (Ci) is stored, and which can be read by the reader (22).

9. Safety system (10) according to any one of claims 1 to 6, **characterised in that** each electronic key (20) comprises connectors which can be plugged into a complementary socket of the reader (22), such as to communicate the stored code (Ci) to the reader by means of electric signals.

10. Method for implementation of the safety system (10) according to any one of the preceding claims, **characterised in that** it comprises in succession:
- a first, input step (E1), during which the code (Ci) which is stored in the electronic key (20) of the authorised specific operator (Oi) is read by the reader (22), and during which the code (Ci) which is read is compared with the predetermined list of authorised codes (LCA1);
- a second step (E2), of unlocking of the secondary module, which is triggered when the code (Ci) which is read during the first step (E1) is present in the first predetermined list of authorised codes (LCA1), and during which the code (Ci) which is read is stored by the electronic control unit (24) in the second temporary list of authorised codes (LCA2);
- a third step (E3), of automatic locking of the secondary locking module (14), which is triggered when the main locking module (12) has been activated in its second, inactive activating position by the authorised specific operator (Oi);
- a fourth, output step (E4), during which the said authorised code (Ci) which is stored in the electronic key (20) of the said operator (Oi) is read by the reader (22), and during which the code (Ci) which is read is compared with the second temporary list of the authorised codes (LCA2);
- a fifth step (E5), of unlocking of the secondary module, which is triggered when the code (Ci) which is read is present in the second temporary list of authorised codes (LCA2);
- sixth step (E6), of re-initialisation, during which the second temporary list of authorised codes (LCA2) is deleted, and during which the secondary locking module (14) is returned to its locking state.

11. Method according to the preceding claim, **characterised in that**, during the second step (E2), at least two codes (C1, Ci) are stored in the second temporary list of authorised codes (LCA2), the fifth step (E5) being triggered when all the codes (C1, Ci) which are stored in the second temporary list of authorised codes (LCA2) have been read by the reader (22).

12. Method according to the preceding claim, **characterised in that** the third step (E3) is triggered when all the codes (C1, Ci) which are read by the reader (22) during the second step (E2) are present in the first predetermined list of authorised codes (LCA1).

13. Method according to claim 10, **characterised in that** the third step is triggered when at least one of the codes (C1, Ci) which is read by the reader (22) during the second step (E2) is present in the first predetermined list of authorised codes (LCA1).

## Patentansprüche

1. Sicherheitssystem (10), um die Genehmigung zur Betätigung eines Hauptverriegelungsmoduls (12) für eine Verriegelungsvorrichtung auf mindestens einen bestimmten autorisierten Bedienungsmann (Oi) einer Gesamtheit von bestimmten Bedienungsleuten (O1, On) zu begrenzen, wobei das Sicherheitssystem (10) folgendes aufweist:
- mindestens ein Hauptverriegelungsmodul (12), das von mindestens einem bestimmten autorisierten Bedienungsmann (Oi) zwischen einer ersten aktiven Betätigungsposition und einer zweiten inaktiven Betätigungsposition betätigt werden kann;
- mindestens ein zweites Verriegelungsmodul (14), das einen Leser (22) für elektronische Schlüssel (20) und eine elektronische Steuereinheit (24) besitzt, wobei das zweite Verriegelungsmodul (14) von dem bestimmten autorisierten Bedienungsmann (Oi) mit Hilfe eines elektronischen Schlüssels (20) betätigt werden kann, in dem ein Code (Ci) eingespeichert ist, der von dem Leser (22) gelesen wird, wobei die elektronische Steuereinheit (24) in der Lage ist, den von dem Leser (22) gelesenen Code (Ci) zu speichern, und die elektronische Steuereinheit (24) den gelesenen Code (Ci) mit mindestens einer ersten vorher festgelegten Liste autorisierter Codes (LCA1) vergleichen kann, wobei das zweite Verriegelungsmodul (14) betätigt wird, wenn der gelesene Code (Ci) als ein autorisierter Code identifiziert wurde, und zwar von einem ersten Verriegelungszustand, in dem die Betätigung des Hauptverriegelungsmoduls (12) verboten ist, zu einem zweiten Entriegelungszustand, in dem die Betätigung des Hauptverriegelungsmoduls (12) autorisiert ist;
- und einem elektronische Schlüsselsatz (20), wobei in jedem ein Code gespeichert ist, der autorisiert werden kann (Ci), und der sich von den Codes unterscheidet, die autorisiert werden können (Cj), und in den anderen elektronischen Schlüsseln (20) gespeichert sind, und dass die Codes, die autorisiert werden können (C1, Cn) einzeln jedem der bestimmten Bedienungsleute (O1, On) zugeordnet sind, so dass jeder autorisierte Code (Ci) einem einzigen bestimmten Bedienungsmann (Oi) entspricht,
**dadurch gekennzeichnet, dass** die elektronische Steuereinheit (24) eine zweite temporäre Liste autorisierter Codes (LCA2) aufweist, auf der der Code (Ci) gespeichert ist, der von dem Leser (22) gelesen wird, und zwar während der Betätigung des Hauptverriegelungsmoduls (12) zu seiner zweiten inaktiven Betätigungsposition hin, wobei die zweite temporäre Liste autorisierter Codes (LCA2) verwendet wird, um die Betätigung des Hauptverriegelungsmoduls (12) von seiner zweiten inaktiven Betätigungsposition zu seiner ersten aktiven Betätigungsposition zu autorisieren.

2. Sicherheitssystem (10) nach Anspruch 1, **dadurch gekennzeichnet, dass** es Alarmeinrichtungen besitzt, die sich einschalten, wenn die elektronische Steuereinheit (24) feststellt, dass in dem elektronischen Schlüssel (20) ein nicht autorisierter Code gespeichert ist.

3. Sicherheitssystem (10) nach einem der vorhergehenden Ansprüche, **dadurch gekennzeichnet, dass** der Leser (22) des zweiten Verriegelungsmoduls (14) zwischen einem Überwachungszustand, in dem er den in einem elektronischen Schlüssel (20) gespeicherten Code (Ci) nicht lesen kann, und einem aktiven Zustand, in dem er den in einem elektronischen Schlüssel (20) gespeicherten Code (Ci) lesen kann, betätigt werden kann.

4. Sicherheitssystem (10) nach dem vorhergehenden Anspruch, **dadurch gekennzeichnet, dass** das Hauptverriegelungsmodul (12) mit Hilfe eines mechanischen Schlüssels (16) betätigt wird, der in ein Schloss (18) eingesteckt wird, und der zwischen einer ersten Winkelendstellung, in der sich das Hauptverriegelungsmodul (12) in einer ersten aktiven Betätigungsposition befindet, und einer zweiten Winkelendstellung, in der sich das Hauptverriegelungsmodul (12) in einer zweiten inaktiven Betätigungsposition befindet, drehbar ist, und dass der Leser (22) des zweiten Verriegelungsmoduls (14) aktiviert wird, wenn der mechanische Schlüssel (16) in eine Winkelzwischenstellung gedreht wird.

5. Sicherheitssystem (10) nach dem vorhergehenden Anspruch in Verbindung mit Anspruch 2, **dadurch gekennzeichnet, dass** das Hauptverriegelungsmodul (12) Einrichtungen besitzt, um den mechanischen Schlüssel (16) in seiner Winkelzwischenstellung zu blockieren, die ausgelöst werden, wenn der in dem elektronischen Schlüssel (20) gespeicherte Code (Ci) von der elektronischen Steuereinheit (24) überprüft und als nicht autorisiert identifiziert wird.

6. Sicherheitssystem (10) nach einem der vorhergehenden Ansprüche, **dadurch gekennzeichnet, dass** die elektronische Steuereinheit (24) in einem Abstand von dem Leser (22) des zweiten Verriegelungsmoduls (14) angeordnet ist.

7. Sicherheitssystem (10) nach einem der vorhergehenden Ansprüche, **dadurch gekennzeichnet, dass** jeder elektronische Schlüssel (20) einen Transponder besitzt, der den gespeicherten Code (Ci) mit Hilfe von Funkwellen auf den Leser (22) überträgt.

8. Sicherheitssystem (10) nach einem der Ansprüche 1 bis 6, **dadurch gekennzeichnet, dass** jeder elektronische Schlüssel (20) ein Magnetband besitzt, auf dem der Code (Ci) gespeichert ist, und das von dem Leser (22) gelesen werden kann.

9. Sicherheitssystem (10) nach einem der Ansprüche 1 bis 6, **dadurch gekennzeichnet, dass** jeder elektronische Schlüssel (20) Stecker aufweist, die in einen entsprechenden Anschluss an dem Leser (22) eingesteckt werden können, um den gespeicherten Code (Ci) mit Hilfe von elektrischen Signalen auf den Leser zu übertragen.

10. Verfahren zur Implementierung des Sicherheitssystems (10) nach einem der vorhergehenden Ansprüche, **dadurch gekennzeichnet, dass** es nacheinander folgendes aufweist:
- einen ersten Eingangsschritt (E1), in dessen Verlauf der auf dem elektronischen Schlüssel (20) des bestimmten autorisierten Bedienungsmannes (Oi) gespeicherte Code (Ci) von dem Leser (22) gelesen wird, und in dessen Verlauf der gelesene Code (Ci) mit der vorher festgelegten Liste autorisierter Codes (LCA1) verglichen wird;
- einen zweiten Schritt (E2) der Entriegelung des zweiten Moduls, der aktiviert wird, wenn der im Verlaufe des ersten Schrittes (E1) gelesene Code (Ci) auf der ersten vorher festgelegten Liste autorisierter Codes (LCA1) vorhanden ist, und in dessen Verlauf der gelesene Code (Ci) von der elektronischen Steuereinheit (24) in der zweiten temporären Liste autorisierter Codes (LCA2) gespeichert wird;
- einen dritten Schritt (E3) der automatischen Verriegelung des zweiten Verriegelungsmoduls (14), der ausgelöst wird, wenn das Hauptverriegelungsmodul (12) in seiner zweiten inaktiven Betätigungsposition von dem bestimmten autorisierten Bedienungsmann (Oi) betätigt worden ist;
- einen vierten Ausgangsschritt (E4), in dem der in dem elektronischen Schlüssel (20) des Bedienungsmannes (Oi) gespeicherte autorisierte Code (Ci) von dem Leser (22) gelesen wird, und in dessen Verlauf der gelesene Code (Ci) mit der zweiten temporären Liste autorisierter Codes (LCA2) verglichen wird;
- einen fünften Schritt (E5) der Entriegelung des zweiten Moduls, der ausgelöst wird, wenn der gelesene Code (Ci) in der zweiten temporären Liste autorisierter Codes (LCA2) vorhanden ist;
- einen sechsten Schritt (E6) der Neuinitialisierung, im Verlaufe dessen die zweite temporäre Liste autorisierter Codes (LCA2) gelöscht wird, und im Verlaufe dessen das zweite Verriegelungsmodul (14) in seinen Verriegelungszustand zurückgeführt wird.

11. Verfahren nach dem vorhergehenden Anspruch, **dadurch gekennzeichnet, dass** bei dem zweiten Schritt (E2) mindestens zwei Codes (C1, Ci) auf der zweiten temporären Liste autorisierter Codes (LCA2) gespeichert sind, wobei der fünfte Schritt (E5) ausgelöst wird, wenn alle auf der zweiten temporären Liste autorisierter Codes (LCA2) gespeicherten Codes (C1, Ci) von dem Leser (22) gelesen worden sind.

12. Verfahren nach dem vorhergehenden Anspruch, **dadurch gekennzeichnet, dass** der dritte Schritt (E3) ausgelöst wird, wenn alle von dem Leser (22) während des zweiten Schrittes (E2) gelesenen Codes (C1, Ci) auf der ersten vorher festgelegten Liste autorisierter Codes (LCA1) vorhanden sind.

13. Verfahren nach Anspruch 10, **dadurch gekennzeichnet, dass** der dritte Schritt ausgelöst wird, wenn mindestens einer der von dem Leser (22) während des zweiten Schrittes gelesenen Codes (C1, Ci) auf der vorher festgelegten Liste autorisierter Codes (LCA1) vorhanden ist.
